# EUROPÄISCHE PATENTSCHRIFT

(11) **EP 1 143 137 B1**
(45) Veröffentlichungstag und Bekanntmachung des Hinweises auf die Patenterteilung: **22.06.2005**
(21) Anmeldenummer: 01108767.3
(22) Anmeldetag: 06.04.2001
(51) Int. Cl.: F02M 47/02, F02M 59/46

(54) **Steuereinheit für einen Injektor einer Einspritzanlage**
Control unit for an injector of an injection installation
Unité de commande pour un injecteur d'une installation d'injection

(30) Priorität: 07.04.2000 DE 10017366
(43) Veröffentlichungstag der Anmeldung: 10.10.2001
(73) Patentinhaber: SIEMENS AKTIENGESELLSCHAFT, 80333 München (DE)
(72) Erfinder: Schürz, Willibald, Dr., 93188 Pielenhofen (DE)

(56) Entgegenhaltungen:
- EP-A- 0 780 569
- DE-A- 19 516 245
- US-A- 5 230 613
- US-A- 5 438 968
- US-A- 6 024 296

## Beschreibung

Die Erfindung betrifft eine Steuereinheit gemäß dem Oberbegriff des Anspruchs 1 zur Steuerung der Düsennadelbewegung in einem Injektor für eine Einspritzanlage einer Brennkraftmaschine.

Bei herkömmlichen Injektoren für Common-Rail-Einspritzanlagen wird die Einspritzdüse des Injektors durch eine verschiebbar gelagerte Düsennadel freigegeben bzw. verschlossen, wobei die Düsennadelbewegung durch eine in den Injektor integrierte Steuereinheit vorgegeben wird, um die gewünschten Einspritzzeiten zu erreichen. Hierzu weist die Steuereinheit einen an der Oberseite der Düsennadel angeordneten kraftstoffgefüllten Steuerraum mit einem Zulauf und einem Ablauf auf, wobei der in dem Steuerraum herrschende Kraftstoffdruck auf die obere Stirnseite der Düsennadel wirkt, so daß sich die Düsennadelbewegung durch den Kraftstoffdruck in dem Steuerraum steuern läßt.

Zum Schließen der Einspritzdüse wird ein in dem Ablauf des Steuerraums angeordnetes Steuerventil geschlossen, so daß der Kraftstoffdruck in dem Steuerraum mit dem am Zulauf des Steuerraums anliegenden Einspritzdruck übereinstimmt, wodurch die Düsennadel nach unten gedrückt wird und die Einspritzdüse somit verschließt.

Bei einem Injektorkonzept ohne Dauerleckage ist im Zustand, wenn die Düsennadel vom Sitz abgehoben ist, der druckbeaufschlagte Querschnitt, welcher eine hydraulische Kraft in Richtung öffnen erzeugt, gleich groß dem Querschnitt, welcher eine hydraulische Kraft in Richtung schließen erzeugt. Bei geöffneter Düse ist die Nadel quasi druckausgeglichen. Dynamisch stellt sich am Düsensitz ein etwas niedrigerer Druck ein. Fine zusätzliche Schließkraft zum Beschleunigen der Düsennadel muß in diesem Fall durch eine Feder aufgebracht werden.

Zum Öffnen der Einspritzdüse wird das in dem Ablauf des Steuerraums angeordnete Steuerventil dagegen geöffnet, so daß Kraftstoff aus dem Steuerraum abfließen kann, was zu einer Verringerung des Kraftstoffdrucks in dem Steuerraum führt. Dementsprechend bewegt sich die Düsennadel aufgrund des verringerten Gegendrucks in dem Steuerraum nach oben und öffnet die Einspritzdüse.

Nachteilig an diesen bekannten Injektoren ist ein konstruktiver Zielkonflikt bei der Dimensionierung des Zulaufs zu dem Steuerraum. Einerseits ist nämlich ein möglichst schnelles Schließen der Düsennadel aus verbrennungstechnischer Sicht erforderlich, um die von der Motorsteuerung vorgegebenen Steuerzeiten einhalten zu können, was insbesondere für die Minimierung der Partikelemissionen wichtig ist. Hierzu muß die in dem Zulauf zu dem Steuerraum angeordnete Zulaufdrossel einen möglichst geringen Strömungswiderstand aufweisen, damit in dem Steuerraum möglichst schnell der zum Schließen der Einspritzdüse erforderliche Kraftstoffdruck aufgebaut werden kann. Andererseits führt ein geringer Strömungswiderstand der Zulaufdrossel während der Einspritzphase bei geöffnetem Steuerventil im Ablauf des Steuerraums zu einer unerwünschten Leckage, da der über die Zulaufdrossel zugeführte Kraftstoff den Steuerraum über die Ablaufdrossel und das Steuerventil sofort wieder verläßt. Eine Verringerung des Strömungswiderstands der Zulaufdrossel führt somit zwar vorteilhaft zu einer Verkürzung der Ansprechzeit des Injektors beim Schließen der Einspritzdüse, jedoch werden durch eine derartige Maßnahme gleichzeitig die Leckageverluste erhöht.

Es ist zwar möglich, die Schließgeschwindigkeit durch eine auf die Düsennadel wirkende Düsenfeder zu erhöhen, jedoch führt dies zu einem unerwünschten Anstieg des minimalen Öffnungsdrucks des Injektors.

Aus der US-A-5438968 ist ein Injektor für eine Einspritzanlage einer Brennkraftmaschine bekannt mit einer Steuereinheit zur Steuerung der Düsennadelbewegung und mit einem Kraftstoff gefüllten und hydraulisch auf die Düsennadel wirkenden Steuerraum mit einem Zulauf und einem Ablauf, wobei in dem Ablauf ein Steuerventil und in dem Zulauf eine Zulaufdrossel angeordnet ist. Der Injektor ist dadurch gekennzeichnet, dass die Zulaufdrossel einen variablen Strömungswiderstand aufweist.

Der Erfindung liegt also die Aufgabe zugrunde, einen Injektor der eingangs beschriebenen Art zu schaffen, der bei möglichst geringen Leckageverlusten während der Einspritzphase ein möglichst schnelles Schließen der Einspritzdüse ermöglicht, ohne den minimalen Öffnungsdruck des Injektors zu erhöhen.

Die Aufgabe wird, ausgehend von der vorstehend beschriebenen bekannten Steuereinheit zur Steuerung der Düsennadelbewegung gemäß dem Oberbegriff des Anspruchs 1, durch die kennzeichnenden Merkmale des Anspruchs 1 gelöst.

Die Erfindung umfaßt die allgemeine technische Lehre, in dem Zulauf und/oder in dem Ablauf des Steuerraums der Steuereinheit Drosseln mit variablen Strömungswiderständen zu verwenden, um die Leckage bei geöffnetem Steuerventil zu verringern und trotzdem ein schnelles Schließen der Einspritzdüse zu ermöglichen.

Der Strömungswiderstand der Zulaufdrossel ist während der Einspritzphase bei geöffnetem Steuerventil vorzugsweise größer als während der Schließphase bei geschlossenem Steuerventil, damit während der Einspritzphase möglichst wenig Kraftstoff in den Steuerraum eintritt, was zu einer Verringerung der Leckageverluste während der Einspritzphase führt. Vorzugsweise ändert die Zulaufdrossel ihren Strömungswiderstand selbständig in Abhängigkeit von der Stellung des Steuerventils.

Darüber hinaus ist in dem Ablauf des Steuerraums vorzugsweise eine Ablaufdrossel mit einem variablen Strömungswiderstand angeordnet, um einerseits die Leckageverluste in der Einspritzphase bei geöffnetem Steuerventil zu verringern und andererseits einen schnellen Druckaufbau in dem Steuerraum beim Schließen der Einspritzdüse zu ermöglichen. Der Strömungswiderstand der Ablaufdrossel ist deshalb bei geöffnetem Steuerventil vorzugsweise geringer als bei geschlossenem Steuerventil. Vorzugsweise ändert die Ablaufdrossel ihren Strömungswiderstand selbständig in Abhängigkeit von der Stellung des Steuerventils, jedoch ist auch eine externe Ansteuerung beispielsweise durch die Motorsteuerung möglich. Darüber hinaus kann die Ablaufdrossel auch in das Steuerventil integriert werden, indem das Steuerventil beispielsweise als stufenloses Drosselventil ausgebildet ist.

In der bevorzugten Ausführungsform der Erfindung ist die Ablaufdrossel jedoch zusammen mit der Zulaufdrossel in einem Drosselventil integriert, das zur Steuerung des jeweiligen Strömungswiderstands einen Drehkolben aufweist, der den Ablauf bzw. den Zulauf des Steuerraums in Abhängigkeit von seiner Drehstellung in unterschiedlichem Maß freigibt oder verschließt.

Andere vorteilhafte Weiterbildungen der Erfindung sind in den Unteransprüchen gekennzeichnet bzw. werden nachstehend zusammen mit der Beschreibung des bevorzugten Ausführungsbeispiels der Erfindung anhand der Figuren näher dargestellt. Es zeigen:
- Fig. 1: eine Steuereinheit eines Injektors für eine Einspritzanlage einer Brennkraftmaschine in schematischer Darstellung,
- Fig. 2a: eine Querschnittsdarstellung der erfindungsgemäßen Steuereinheit in der Schließphase,
- Fig. 2b: eine Querschnittsdarstellung der erfindungsgemäßen Steuereinheit entlang der Linie B-B in Fig. 2a,
- Fig. 2c: eine Querschnittsdarstellung der erfindungsgemäßen Steuereinheit entlang der Linie A-A in Fig. 2a,
- Fig. 3a-3c: die Darstellungen gemäß Fig. 2a bis 2c während der Einspritzphase, sowie
- Fig. 4: den Verlauf des Öffnungsradius der Drosseln in Abhängigkeit von dem Drehwinkel des Drehkolbens.

Die Darstellung gemäß Fig. 1 zeigt eine erfindungsgemäße Steuereinheit eines Injektors für eine Einspritzanlage einer Brennkraftmaschine, wobei der Injektor und die Einspritzanlage ansonsten in herkömmlicher Weise aufgebaut sind, so daß auf eine Darstellung der Einzelheiten des Injektors und der Einspritzanlage verzichtet wird.

Zur Steuerung der Einspritzung weist der Injektor eine Düsennadel 1 auf, die in einer Düsennadelführung 2 axial verschiebbar gelagert ist, so daß die Düsennadel 1 in der Düsennadelführung 2 einen Kolben bildet, der im oberen Bereich der Düsennadelführung 2 ein als Steuerraum 3 bezeichnetes Kraftstoffgefülltes Volumen einschließt, so daß der Kraftstoffdruck in dem Steuerraum 3 auf die obere Stirnfläche der Düsennadel 1 wirkt. Zur Steuerung des Kraftstoffdrucks in dem Steuerraum 3 ist dieser über einen Zulauf 4 mit der eigentlichen Einspritzleitung verbunden, wobei in dem Zulauf 4 eine Zulaufdrossel ZD angeordnet ist. Darüber hinaus ist der Steuerraum 3 über eine Ablaufdrossel AD und ein Steuerventil SV mit einer Rücklaufleitung 5 verbunden, wobei das Steuerventil SV von einem Piezoaktor 6 betätigt wird, der wiederum über eine Steuerleitung 7 mit der Motorsteuerung verbunden ist. Zur Einleitung der Einspritzphase wird das Steuerventil SV von dem Piezoaktor 6 geöffnet, so daß der Kraftstoff in dem Steuerraum 6 über die Rücklaufleitung 5 abfließen kann, was selbst bei einer weiteren Zufuhr von Kraftstoff über den Zulauf 4 zu einem Abfall des Kraftstoffdrucks in dem Steuerraum 3 führt, wodurch sich der auf die obere Stirnfläche der Düsennadel 1 wirkende Gegendruck verringert, so daß sich die Düsennadel 1 nach oben bewegt und damit die Einspritzdüse öffnet. Zum Beenden der Einspritzphase wird das Steuerventil SV dann von dem Piezoaktor 6 geschlossen, so daß kein Kraftstoff mehr aus dem Steuerraum 3 über die Rücklaufleitung 5 abfließen kann, so daß sich in dem Steuerraum 3 wieder der Raildruck einstellt, woraufhin sich die Düsennadel 1 aufgrund des höheren Drucks an ihrer Oberseite und der Federkraft nach unten in die Schließstellung bewegt.

Die Zulaufdrossel ZD weist hierbei einen variablen Strömungswiderstand auf, um bei möglichst geringen Leckageverlusten während der Einspritzphase ein möglichst schnelles Schließen der Einspritzdüse zu ermöglichen. So ist der Strömungswiderstand der Zulaufdrossel ZD bei geöffnetem Steuerventil SV relativ groß, um die Leckageverluste zu minimieren. Wenn das Steuerventil SV dagegen schließt, um die Einspritzphase zu beenden, nimmt der Strömungswiderstand der Zulaufdrossel ZD ab, damit sich in dem Steuerraum 3 möglichst schnell der zum Schließen der Einspritzdüse erforderliche Kraftstoffdruck aufbauen kann.

Darüber hinaus weist auch die Ablaufdrossel AD einen variablen Strömungswiderstand auf, um bei möglichst geringen Leckageverlusten ein möglichst schnelles Schließen der Einspritzdüse zu ermöglichen. So ist der Strömungswiderstand der Ablaufdrossel AD bei geöffnetem Steuerventil relativ gering, damit der Kraftstoff bei Beginn der Einspritzphase möglichst schnell aus dem Steuerraum 3 abfließen kann. Beim Schließen des Steuerventils SV gegen Ende der Einspritzphase nimmt dagegen auch der Strömungswiderstand der Ablaufdrossel AD zu, um einen möglichst raschen Aufbau des zum Schließen der Düsennadel 1 erforderlichen Kraftstoffdrucks in dem Steuerraum 3 zu ermöglichen.

Im folgenden wird nun unter Bezugnahme auf die Fig. 2a bis 2c und 3a bis 3c der konstruktive Aufbau der Zulaufdrossel ZD und der Ablaufdrossel AD beschrieben. So sind die Zulaufdrossel ZD und die Ablaufdrossel AD in einer Drehdrossel integriert, die im wesentlichen aus einer hohlzylindrischen Hülse 8 und einem in der Hülse 8 drehbar gelagerten Drehkolben 9 besteht.

Die Zulaufdrossel ZD ist hierbei im unteren Bereich der Drehdrossel angeordnet und weist einen Ringkanal 10 auf, der die Hülse 8 umgibt und in den der Zulauf 4 mündet. Im Bereich des Ringkanals 10 sind in der Hülse 8 diametral radial durchgehende Bohrungen 11 angebracht. Weiterhin sind in dem Drehkolben 9 radial verlaufende Stichbohrungen 12 angeordnet, die im Inneren des Drehkolbens 9 in axial verlaufende Zulaufdrosselbohrungen 13 münden, die an der unteren Stirnseite des Drehkolbens 9 enden, so daß der Kraftstoff in der in Fig. 2a bis 2c dargestellten Einspritzstellung über den Zulauf 4, den Ringkanal 10, die Bohrungen 11 in der Hülse 8, die Bohrungen 12 in dem Drehkolben 9 und schließlich die Zulaufdrosselbohrungen 13 in den Steuerraum 3 eintreten kann. Bei der in den Fig. 3a bis 3c dargestellten Schließstellung ist der Drehkolben 9 dagegen relativ zu der Hülse 8 verdreht, so daß die Bohrungen 12 in dem Drehkolben 9 nicht mehr oder nur noch teilweise in Deckung mit den entsprechenden Bohrungen 11 in der Hülse 8 liegen, wodurch der Strömungswiderstand der Zulaufdrossel erhöht wird. Der funktionale Zusammenhang zwischen dem Drehwinkel des Drehkolbens 9 relativ zu der Hülse 8 und dem daraus resultierenden effektiven Drosselradius ist exemplarisch in Fig. 4 dargestellt.

Darüber hinaus beinhaltet die dargestellte Drehdrossel jedoch auch Axialbohrungen 14 aufweist, wobei die Axialbohrungen 14 in der unteren Stirnfläche des Drehkolbens 9 münden, so daß Kraftstoff aus dem Steuerraum 3 ungehindert in die Axialbohrungen 14 eintreten kann. Die Axialbohrungen 14 gehen jedoch nicht über die gesamte Länge des Drehkolbens 9 durch, sondern münden im oberen Bereich des Drehkolbens 9 in zwei horizontal verlaufende Stichbohrungen 15.1, 15.2, die seitlich in der Mantelfläche des Drehkolbens 9 enden, wobei die Innenwandung der Hülse 8 in diesem Bereich als Plandichtfläche 16.1 bzw. 16.2 ausgebildet ist, so daß die Stichbohrungen 15.1, 15.2 in der in den Fig. 2a bis 2c dargestellten Schließstellung von den Plandichtflächen 16.1 bzw. 16.2 verschlossen werden. Die Drehdrossel schließt also in diesem Zustand vollständig oder weist zumindest einen sehr großen Strömungswiderstand auf. Bei einer Öffnung des Steuerventils SV nimmt jedoch der Kraftstoffdruck in einer oberhalb des Drehkolbens angeordneten Ablaufbohrung 17, in dem oberhalb des Drehkolbens befindlichen Raum 18 sowie in den Zwischenräumen 19 zwischen dem Drehkolben 8 und den Plandichtflächen 16.1 und 16.2 jeweils auf der den Stichbohrungen 15.1, 15.2 gegenüberliegenden Seiten ab, was zu einem Drehmoment auf den Drehkolben 9 in Fig. 2b entgegen dem Uhrzeigersinn führt. Dieses Drehmoment rührt daher, daß die beiden Stichbohrungen 15.1 und 15.2 in dem Drehkolben dezentral angeordnet und bezüglich der Drehachse des Drehkolbens 9 unterschiedlich ausgerichtet sind. Bei einer Öffnung des Steuerventils SV dreht sich der Drehkolben deshalb entgegen dem Uhrzeigersinn, bis der Drehkolben 9 wieder an den Plandichtflächen 16.1, 16.2 anschlägt.

Wenn das Steuerventil SV dann zur Beendigung der Einspritzphase geschlossen wird, fällt auch das Drehmoment an dem Drehkolben 9 wieder ab, so daß der Drehkolben 9 durch eine zur Vereinfachung nicht dargestellte Feder wieder im Uhrzeigersinn in seine Ausgangslage gedreht wird. Anstelle einer Feder zur Rückstellung des Drehkolbens 9 in seine Ausgangsstellung kann jedoch auch der Zulauf in Verbindung mit den Bohrungen 11, 12 so gestaltet sein, daß aus der Strömung in den Bohrungen eine hydraulische Kraft resultiert, welche den Drehkolben 9 in seine Ausgangslage zurückdreht. Dieses Zurückdrehen des Drehkolbens 9 führt dazu, daß die Bohrungen 12 wieder in Deckung mit den Bohrungen 11 in der Hülse 8 liegen, so daß der maximale Drosselquerschnitt der Zulaufdrossel ZD freigegeben wird, was einen raschen Druckanstieg in dem Steuerraum 3 und ein entsprechend schnelles Schließen der Einspritzdüse ermöglicht.

Die Erfindung ist nicht auf das vorstehend beschriebene bevorzugte Ausführungsbeispiel beschränkt. Vielmehr ist eine Anzahl von Varianten und Abwandlungen denkbar, die von dem erfindungsgemäßen Gedanken Gebrauch machen und ebenfalls in den Schutzbereich fallen.

## Patentansprüche

1. Injektor für eine Einspritzanlage einer Brennkraftmaschine mit einer Steuereinheit zur Steuerung der Düsennadelbewegung und
einem kraftstoffgefüllten und hydraulisch auf die Düsennadel (1) wirkenden Steuerraum (3) mit einem Zulauf (4) und einem Ablauf (5),
wobei in dem Ablauf (5) ein Steuerventil (SV) und in dem Zulauf (4) eine Zulaufdrossel (ZD) angeordnet ist, wobei
die Zulaufdrossel (ZD) einen variablen Strömungswiderstand aufweist.
**dadurch gekennzeichnet,**
**daß** der Strömungswiderstand der Zulaufdrossel (ZD) bei geöffnetem Steuerventil (SV) größer ist als bei geschlossenem Steuerventil (SV).

2. Injektor nach Anspruch 1,
**dadurch gekennzeichnet,**
**daß** die Zulaufdrossel (ZD) ihren Strömungswiderstand bei einer Öffnung des Steuerventils (SV) durch einen daraus resultierenden hydraulischen Vorgang vergrößert und/oder ihren Strömungswiderstand bei einem Schließen des Steuerventils (SV) durch einen daraus resultierenden hydraulischen Vorgang verringert.

3. Injektor nach einem der vorhergehenden Ansprüche,
**dadurch gekennzeichnet,**
**daß** die Zulaufdrossel (ZD) als Drosselventil ausgebildet ist und einen verstellbaren Ventilkörper (9) zur Steuerung des Strömungswiderstands aufweist.

4. Injektor nach Anspruch 3,
**dadurch gekennzeichnet,**
**daß** der Ventilkörper der Zulaufdrossel (ZD) ein Drehkolben (9) ist, der den Zulauf (4) in Abhängigkeit von seiner Drehstellung in unterschiedlichem Maß freigibt oder verschließt.

5. Injektor nach einem der Ansprüche 3 bis 4,
**dadurch gekennzeichnet,**
**daß** der Ventilkörper (9) der Zulaufdrossel (ZD) mit einer Feder belastet ist, die den Zulauf (4) bei einem Schließen des Steuerventils (SV) öffnet.

6. Injektor nach einem der Ansprüche 3 bis 5,
**dadurch gekennzeichnet,**
**daß** der Zulauf (4, 11, 12) strömungstechnisch so gestaltet ist, daß der Ventilkörper (9) beim Schließen des Steuerventils (SV) von einer hydraulischen Kraft belastet ist, die die Zulaufdrossel (ZD) bei einem Schließen des Steuerventils (SV) öffnet.

7. Injektor nach einem der vorhergehenden Ansprüche,
**dadurch gekennzeichnet,**
**daß** in dem Ablauf (5) des Steuerraums (3) eine Ablaufdrossel (AD) mit einem variablen Strömungswiderstand angeordnet ist.

8. Injektor nach Anspruch 7,
**dadurch gekennzeichnet,**
**daß** der Strömungswiderstand der Ablaufdrossel (AD) bei geöffnetem Steuerventil (SV) kleiner ist als bei geschlossenem Steuerventil (SV).

9. Injektor nach Anspruch 8,
**dadurch gekennzeichnet,**
**daß** die Ablaufdrossel (AD) ihren Strömungswiderstand bei einer Öffnung des Steuerventils (SV) durch einen daraus resultierenden hydraulischen Vorgang verringert und/oder ihren Strömungswiderstand bei einem Schließen des Steuerventils (SV) durch einen daraus resultierenden hydraulischen Vorgang vergrößert.

10. Injektor nach einem der Ansprüche 7 bis 9,
**dadurch gekennzeichnet,**
**daß** die Ablaufdrossel (AD) als Drosselventil ausgebildet ist und einen verstellbaren Ventilkörper (9) zur Steuerung des Strömungswiderstands aufweist.

11. Injektor nach Anspruch 10,
**dadurch gekennzeichnet,**
**daß** der Ventilkörper der Ablaufdrossel (AD) ein Drehkolben (9) ist, der den Ablauf (5) in Abhängigkeit von seiner Drehstellung in unterschiedlichem Maß freigibt oder verschließt.

12. Injektor nach einem der Ansprüche 10 bis 11,
**dadurch gekennzeichnet,**
**daß** der Ventilkörper (9) der Ablaufdrossel (AD) mit einer Feder belastet ist, die die Ablaufdrossel (AD) bei einem Schließen des Steuerventils (SV) öffnet.

13. Injektor nach einem der Ansprüche 10 bis 12,
**dadurch gekennzeichnet,**
**daß** der Zulauf (4, 11, 12) strömungstechnisch so gestaltet ist, daß der Ventilkörper (9) der Ablaufdrossel (AD) beim Schließen des Steuerventils (SV) von einer hydraulischen Kraft belastet ist, die die Ablaufdrossel (AD) bei einem Öffnen des Steuerventils (SV) öffnet.

14. Injektor nach einem der Ansprüche 11 bis 13,
**dadurch gekennzeichnet,**
**daß** in dem Drehkolben (9) ein Strömungskanal (14) angeordnet ist, der auf der dem Steuerraum (3) zugewandten Seite in der Stirnfläche des Drehkolbens (9) und auf der dem Steuerraum (3) abgewandten Seite in der abgeflachten Mantelfläche des Drehkolbens (9) endet, wobei die Austrittsöffnung in der Mantelfläche des Drehkolbens (9) dezentral ausgerichtet ist, um ein Stellmoment auf den Drehkolben (9) auszuüben.

15. Injektor nach einem der vorhergehenden Ansprüche,
**dadurch gekennzeichnet,**
**daß** die Zulaufdrossel (ZD) und die Ablaufdrossel (AD) einen gemeinsamen Ventilkörper (9) zur Steuerung des jeweiligen Strömungswiderstands aufweisen.

## Claims

1. Injector for an injection installation of an internal combustion engine with a control unit for controlling the movement of the nozzle needle and
a control chamber (3) which is fuel-filled and acts hydraulically on the nozzle needle (1) and has an inlet (4) and an outlet (5),
with a control valve (SV) arranged in the outlet (5) and an inlet throttle (ZD) in the inlet (4), with
the inlet throttle (ZD) having a variable flow resistance,
**characterized in that**
the flow resistance of the inlet throttle (ZD) is higher when the control valve (SV) is open, than when the control valve (SV) is closed.

2. Injector according to claim 1,
**characterized in that**
the inlet throttle (ZD) increases its flow resistance on opening the control valve (SV) by a resulting hydraulic process and/or reduces its flow resistance on closing the control valve (SV) by a resulting hydraulic process.

3. Injector according to one of the preceding claims,
**characterized in that**
the inlet throttle (ZD) is embodied as a throttle valve and has an adjustable valve body (9) for controlling the flow resistance.

4. Injector according to claim 3,
**characterized in that**
the valve body of the inlet throttle (ZD) is a rotary piston (9) which releases or locks the inlet (4) as a function of its rotary position to a varying degree.

5. Injector according to one of the Claims 3 to 4,
**characterized in that**
the valve body (9) of the inlet throttle (ZD) is tensioned with a spring which opens the inlet (4) when the control valve (SV) is closed.

6. Injector according to one of the Claims 3 to 5,
**characterized in that**
the inlet (4, 11, 12) for the inflow is designed in such a way that the valve body (9) on closing the control valve (SV) is subjected to a hydraulic force which opens the inlet throttle (ZD) on closing the control valve (SV).

7. Injector according to one of the preceding claims,
**characterized in that**
an outlet throttle (AD) is arranged with a variable flow resistance in the outlet (5) of the control chamber (3).

8. Injector according to Claim 7,
**characterized in that**
the flow resistance of the outlet throttle (AD) in the case of an open control valve (SV) is lower than the flow resistance of a closed control valve (SV).

9. Injector according to Claim 8,
**characterized in that**
the outlet throttle (AD) reduces its flow resistance on opening the control valve (SV) by a resulting hydraulic process and/or increases its flow resistance on closing the control valve (SV) by a resulting hydraulic process.

10. Injector according to one of the Claims 7 to 9,
**characterized in that**
the outlet throttle (AD) is embodied as a throttle valve and has an adjustable valve body (9) for controlling the flow resistance.

11. Injector according to Claim 10,
**characterized in that**
the valve body of the outlet throttle (AD) is a rotary piston (9) which releases or locks the outlet (5) as a function of its rotary position to a varying degree.

12. Injector according to one of the Claims 10 to 11,
**characterized in that**
the valve body (9) of the outlet throttle (AD) is tensioned with a spring which opens the outlet throttle (AD) when the control valve (SV) is closed.

13. Injector according to one of the Claims 10 to 12,
**characterized in that**
the inlet (4, 11, 12) for the inflow is designed in such a way that the valve body (9) of the outlet throttle (AD) on closing the control valve (SV) is subjected to a hydraulic force which opens the outlet throttle (AD) on opening the control valve (SV).

14. Injector according to one of the claims 11 to 13,
**characterized in that**
a flow channel (14) is arranged in the rotary piston (9) which ends on the side turned towards the control chamber (3) in the face of the rotary piston (9) and on the side turned away from the control chamber (3) in the flattened area of the cylindrical surface of the rotary piston (9), in which case the outlet in the area of the cylindrical surface of the rotary piston (9) is aligned decentralized in order to exert a controlling torque on the rotary piston (9).

15. Injector according to one of the preceding claims,
**characterized in that**,
the inlet throttle (ZD) and the outlet throttle (AD) have a common valve body (9) for controlling the flow resistance in each case.

## Revendications

1. Injecteur pour une installation d'injection d'un moteur à combustion interne, comprenant une unité de commande pour actionner le mouvement de l'aiguille d'injection, et
un espace de commande (3) rempli de carburant et comportant une admission (4) et un écoulement (5) et agissant hydrauliquement sur l'aiguille d'injection (1),
une soupape de distribution (SV) étant disposée dans l'écoulement (5), et un étranglement d'admission (ZD) dans l'admission (4),
l'étranglement d'admission (ZD) présentant une résistance d'écoulement variable,
**caractérisé en ce que** la résistance d'écoulement de l'étranglement d'admission (ZD) est plus grande lorsque la soupape de distribution (SV) est ouverte que lorsque la soupape de distribution (SV) est fermée.

2. Injecteur selon la revendication 1, **caractérisé en ce que** l'étranglement d'admission (ZD) augmente sa résistance d'écoulement lors d'une ouverture de la soupape de distribution (SV) par un processus hydraulique résultant et/ou diminue sa résistance d'écoulement lors d'une fermeture de la soupape de distribution par un processus hydraulique résultant.

3. Injecteur selon l'une des revendications précédentes, **caractérisé en ce que** l'étranglement d'admission (ZD) est aménagé sous forme de soupape d'étranglement et comprend un corps de soupape réglable (9) pour régler la résistance d'écoulement.

4. Injecteur selon la revendication 3, **caractérisé en ce que** le corps de soupape de l'étranglement d'admission (ZD) est un piston rotatif (9) qui ouvre ou ferme l'admission (4) en fonction de sa position rotative par un degré différent.

5. Injecteur selon l'une des revendications 3 à 4, **caractérisé en ce que** le corps de soupape (9) de l'étranglement d'admission (ZD) est chargé par un ressort qui ouvre l'admission (4) lors d'une fermeture de la soupape de distribution (SV).

6. Injecteur selon l'une des revendications 3 à 5, **caractérisé en ce que** l'admission (4, 11, 12) est agencée selon la technique de l'écoulement des fluides de telle façon que le corps de soupape (9) est chargé, lors de la fermeture de la soupape de distribution (SV), par une force hydraulique qui ouvre l'étranglement d'admission (ZD) lors d'une fermeture de la soupape de distribution (SV).

7. Injecteur selon l'une des revendications précédentes, **caractérisé en ce qu'**un étranglement d'écoulement (AD) ayant une résistance d'écoulement variable est inséré dans l'écoulement (5) de l'espace de commande (3).

8. Injecteur selon la revendication 7, **caractérisé en ce que** la résistance d'écoulement de l'étranglement d'écoulement (AD) est plus faible lorsque la soupape de distribution (SV) est ouverte que lorsque celle-ci est fermée.

9. Injecteur selon la revendication 8, **caractérisé en ce que** l'étranglement d'écoulement (AD) diminue sa résistance d'écoulement lors d'une ouverture de la soupape de distribution (SV) par un processus hydraulique en résultant et/ou augmente sa résistance d'écoulement lors d'une fermeture de la soupape de distribution (SV) par un processus hydraulique en résultant.

10. Injecteur selon l'une des revendications 7 à 9, **caractérisé en ce que** l'étranglement d'écoulement (AD) est réalisé sous forme de soupape d'étranglement et comprend un corps de soupape réglable (9) pour ajuster la résistance d'écoulement.

11. Injecteur selon la revendication 10, **caractérisé en ce que** le corps de soupape de l'étranglement d'écoulement (AD) est un piston rotatif (9) qui ouvre ou ferme l'écoulement (5) en fonction de sa position rotative d'un degré différent.

12. Injecteur selon l'une des revendications 10 à 11, **caractérisé en ce que** le corps de soupape de l'étranglement d'écoulement (AD) est chargé par un ressort qui ouvre l'étranglement d'écoulement (AD) lors d'une fermeture de la soupape de distribution (SV).

13. Injecteur selon l'une des revendications 10 à 12, **caractérisé en ce que** l'admission (4, 11, 12) est réalisée selon la technique des fluides de telle manière que le corps de soupape (9) de l'étranglement d'écoulement (AD) est chargé, lors de la fermeture de la soupape de distribution (SV), par une force hydraulique qui ouvre l'étranglement d'écoulement (AD) lors d'une ouverture de la soupape de distribution (SV).

14. Injecteur selon l'une des revendications 11 à 13, **caractérisé en ce qu'**un canal d'écoulement (14) est disposé dans le piston rotatif (9) qui se termine dans la face frontale du piston rotatif (9) sur le côté faisant face à l'espace de commande (3) et qui se termine dans la surface latérale aplatie du piston rotatif (9) sur le côté opposé à l'espace de commande (3), l'ouverture de sortie dans la surface latérale du piston rotatif (9) étant alignée de manière décentrée afin d'appliquer un couple d'actionnement au piston rotatif (9).

15. Injecteur selon l'une des revendications précédentes, **caractérisé en ce que** l'étranglement d'admission (ZD) et l'étranglement d'écoulement (AD) comprennent un seul corps de soupape commun (9) pour commander la résistance d'écoulement respective.
